# EUROPÄISCHE PATENTSCHRIFT

(11) **EP 1 216 192 B1**
(45) Veröffentlichungstag und Bekanntmachung des Hinweises auf die Patenterteilung: **20.08.2003**
(21) Anmeldenummer: 00969352.4
(22) Anmeldetag: 29.09.2000
(51) Int. Cl.: B65D 5/74, B65D 5/02, B65D 5/06, B65D 21/02

(54) **INEINANDERSTAPELBARER FALTBEHÄLTER MIT AUSGIESSVORRICHTUNG**
STACKABLE FOLDING CONTAINERS WITH POURING DEVICES
CONTENANT PLIABLE DOTE D'UN DISPOSITIF DE VERSEMENT

(30) Priorität: 30.09.1999 DE 19947014; 11.04.2000 DE 10017735
(43) Veröffentlichungstag der Anmeldung: 26.06.2002
(73) Patentinhaber: SIG Combibloc Systems GmbH, 52441 Linnich (DE)
(72) Erfinder: THIERSCH, Georg, 80638 München (DE)
(74) Vertreter: Thielmann, Andreas
(86) Internationale Anmeldenummer: EP0009571
(87) Internationale Veröffentlichungsnummer: WO01023260

(56) Entgegenhaltungen:
- DE-A- 4 015 119
- DE-U- 29 518 869
- US-A- 5 114 069
- "PORTION PACKAGE FOR POURABLE FOOD PRODUCTS" RESEARCH DISCLOSURE,GB,INDUSTRIAL OPPORTUNITIES LTD. HAVANT, Nr. 414, Oktober 1998 (1998-10), Seite 1346 XP000824919 ISSN: 0374-4353

## Beschreibung

Die Erfindung betrifft einen wiederverschließbaren Behälter, insbesondere eine Kartonkunststoffmehrschichtverbundpackung zur Aufnahme flüssiger oder pastöser Produkte, mit einer rechteckigen Grundfläche, vier im wesentlichen rechtwinklig zueinander angeordneten Seitenflächen (Korpusflächen), einem mit einer Stegnaht nach dem Füllen der Packung verschlossenen Kopfbereich und einem auf einer Schrägfläche im Kopfbereich angeordneten Verschlußelement.

Der Bereich der Einweggetränkepackung wird derzeit von der hinlänglich bekannten quaderförmigen Kartonverpackung dominiert. Eindeutig sind ihre Vorteile hinsichtlich der preisgünstigen Fertigung der - wenn erforderlich - aseptischen Befüllbarkeit, der Distribution und der logistischen Komponenten im Groß- und Einzelhandel, sowie die sehr unproblematische Bevorratung sowohl im Handel, als auch bei den Endverbrauchern. Neben diesen positiv zu bewertenden Faktoren ist weiterhin die Vielseitigkeit in der Anwendung des Produktes zu betonen. So wird zum Beispiel die individuelle Produktidentität durch das Aufbringen graphischer Elemente erreicht, deren gestalterische Variabilität eine Vielzahl an unterschiedlichen Erscheinungsbildern ermöglicht. Gegenüber anderen Einweggetränkepackungen, wie schlauchbeutelartigen Packungen, Leichtmetalldosen oder Glas- und Kunststofflaschen bieten die kartonartigen Behälter vielerlei Vorzüge.

Hinsichtlich der Wiederverschließbarkeit dieser Packung ist jedoch gerade gegenüber den flaschenartigen Behältern ein gravierender Nachteil festzustellen. Die Entwicklung der letzten Jahre zeigt, daß die Wichtigkeit einer zuverlässigen Wiederverschließbarkeit nicht zu vernachlässigen ist, da in zunehmendem Maße Packungsgrößen (Vorratspackung) auf dem Markt zu finden sind, deren Wiederverschließbarkeit aufgrund des hohen Füllvolumens notwendig erscheint. Wiederverschließbare Kartonverbundbehälter verfügen zwar in der Regel über entsprechende und hinlänglich bekannte Verschlußelemente, werden jedoch vom Verbraucher nur langsam akzeptiert. Dies ist in erster Linie auf die teilweise unpraktische und ungewohnte Handhabung der gängigen Verschlüsse für Kartoneinweggetränkepackungen zurückzuführen, die zumeist weder ein sauberes Ausgießen ermöglichen, noch die vom Verbraucher erwarteten Anforderung der Wiederverschließbarkeit (Dichtigkeit beim Schütteln etc.) befriedigend lösen.

Manche bekannten Packungen bieten zwar eine gute Handhabung und Wiederverschließbarkeit, büßen diese Vorteile jedoch durch ungünstige logistische Faktoren ein (Stapelbarkeit). Grundsätzlich ist festzustellen, daß die aus der quaderförmigen Packung herausragenden Verschlußelemente eine gewisse Höhe aufweisen müssen, damit diese hinsichtlich zuverlässigem Öffnen und dichtem Wiederverschließen brauchbar sind. Diese Bauhöhe führt jedoch zu Problemen beim Stapeln und auch nach dem eigentlichen Transport kommt es vor, daß bei unvorsichtiger Handhabung im Handel einzelne Verschlußelemente von den Packungen abgerissen werden.

Zur Lösung dieses Problems sieht die DE 40 15 119 C2 vor, daß eine im Kopfbereich der Packung vorgesehene Schrägfläche vorgesehen ist, auf der das Verschlußelement angeordnet ist, um ein Herausragen des Verschlußelementes aus dem quaderförmigen Grundkörper zu vermeiden. Diese bekannte Packung ist jedoch nachteilig, da sie einen relativ großen Kopfraum mit sich bringt.

Der Erfindung liegt daher die Aufgabe zugrunde, den bekannten, zuvor näher beschriebenen wiederverschließbaren Behälter so auszugestalten und weiterzubilden, daß das Behältervolumen optimal ausgenutzt werden kann, ohne auf die Vorteile der bekannten Behälter hinsichtlich der Herstellung, Befüllung und des Verschließens zu verzichten. Des weiteren sollte der Zuschnitt eines solchen Behälters die daraus resultierende Form der Packung den angebrachten Verschluß auf bestmögliche Art vor Krafteinflüssen und Beschädigungen schützen. Der Zuschnitt sollte dabei so beschaffen sein, daß der momentanen Fertigungstechnik zumindest in Grundzügen Rechnung getragen wird.

Diese Aufgabe wird dadurch gelöst, daß die Packung so gefaltet ist, daß die das Verschlußelement tragende Schrägfläche zumindest teilweise aus dem durch die Grundfläche vorgegebenen Rechteckprofil herausragt, so daß die unterhalb des Verschlußelementes befindliche Korpusfläche eine Ausbauchung aufweist und daß die der vorstehenden Korpusfläche gegenüberliegende Korpusfläche wenigstens im Kopfbereich eine entsprechende Einbuchtung aufweist. Erfindungsgemäß ist sichergestellt, daß durch die Ausbauchung ein optimales Verhältnis von Füllvolumen zu Behältervolumen besteht. Durch die erfindungsgemäße Ausgestaltung erhält die Vorderseite der Packung eine Ausbauchung, die sich zunächst negativ auf die lückenlose und dadurch platzsparende und stabile Stapelbarkeit auswirken würde. Um dies aufzufangen, ist im hinteren Kopfbereich der Packung durch die erfindungsgemäße Anordnung der Faltlinien eine Einbuchtung, die das Gegenstück zur oben genannten Ausbauchung darstellt, vorgesehen. Durch die entsprechenden Einbuchtungen im gegenüberliegenden Packungsbereich sind auch die Anforderungen an eine gute Stapelbarkeit erfüllt. Hier ist es denkbar, daß sowohl das Verschlußelement als auch die zur Anbringung vorgesehene Schrägfläche bezüglich ihrer Abmessungen aufeinander abgestimmt sind, so daß dadurch eine entsprechende Schutzwirkung eintritt und eine optimale Stapelbarkeit möglich ist. Gegenüber dem veränderten Kopfbereich der Packung verbleibt die Ausgestaltung des Bodens auf dem derzeitigen Stand der Dinge.

Gemäß alternativen Ausgestaltungen der Erfindung kann die im Kopfbereich vorgesehene Stegnaht zur Schrägfläche hin umgelegt sein oder aber von ihr weg weisen. Anders als beim gattungsbildenden Behälter gemäß DE 40 15 119 C2 besteht jedoch in jedem Fall der Vorteil der erfindungsgemäßen Ausbildung der Stegnaht darin, daß diese stets rechtwinklig zur Schrägfläche verläuft, so daß die "Packungsohren" an den der Korpusfläche mit Schrägfläche benachbarten Korpusflächen anliegen.

Gemäß einer weiteren Ausgestaltung der Erfindung verjüngt sich die Ausbauchung bzw. Einbuchtung vom Kopfbereich bis zum Bodenbereich gleichmäßig. Dabei ist es möglich, daß sich die die Ausbauchung bzw. Einbuchtung bildenden Faltlinien bis in die unteren Packungsecken fortsetzen, oder aber an der unteren Vorderkante der die Schrägfläche aufweisenden Korpusfläche im Bereich der Packungsecken enden.

Die Erfindung ist jedoch auch schon dann verwirklicht, wenn die Ausbauchung bzw. Einbuchtung vom Kopfbereich her bis etwa zur halben Behälterhöhe hinunterreicht. Es hat sich gezeigt, daß auch diese Ausgestaltung durchaus ausreichend ist, um die erfindungsgemäßen Vorteile zu erreichen.

Bevorzugt wird als Verschlußelement für den erfindungsgemäßen wiederverschließbaren Behälter ein Schraubverschluß verwendet.

Die Erfindung wird im folgenden anhand einer lediglich bevorzugte Ausführungsbeispiele darstellenden Zeichnung näher erläutert. In der Zeichnung zeigen
- Fig. 1: einen erfindungsgemäßen Behälter, perspektivisch in einem ersten Ausführungsbeispiel,
- Fig. 2: den Behälter aus Fig. 1, perspektivisch von der Rückseite betrachtet,
- Fig. 3: den Behälter aus Fig. 1 in Vorderansicht,
- Fig. 4: den Behälter aus Fig. 1 in Seitenansicht,
- Fig. 5: den Behälter aus Fig. 1 in Rückansicht,
- Fig. 6: den Zuschnitt des erfindungsgemäßen Behälters aus Fig. 1,
- Fig. 7: einen erfindungsgemäßen Behälter, perspektivisch in einem zweiten Ausführungsbeispiel,
- Fig. 8: den Behälter aus Fig. 7, perspektivisch von der Rückseite betrachtet,
- Fig. 9: den Behälter aus Fig. 7 in Vorderansicht,
- Fig. 10: den Behälter aus Fig. 7 in Seitenansicht,
- Fig. 11: den Behälter aus Fig. 7 in Rückansicht,
- Fig. 12: den Zuschnitt des erfindungsgemäßen Behälters aus Fig. 7,
- Fig. 13: einen erfindungsgemäßen Behälter, perspektivisch in einem weiteren Ausführungsbeispiel,
- Fig. 14: den Behälter aus Fig. 13, perspektivisch von der Rückseite betrachtet,
- Fig. 15: den Behälter aus Fig. 13 in Vorderansicht,
- Fig. 16: den Behälter aus Fig. 13 in Seitenansicht,
- Fig. 17: den Behälter aus Fig. 13 in Rückansicht und
- Fig. 18: den Zuschnitt des erfindungsgemäßen Behälters aus Fig. 13.

In den Fig. 1 und 2 ist ein erstes Ausführungsbeispiel eines erfindungsgemäßen Behälters perspektivisch dargestellt. Der Behälter weist dabei eine nicht näher bezeichnete rechteckige Grundfläche und vier im wesentlichen rechtwinklig zueinander angeordnete Seitenflächen, Korpusflächen 1, 2, 3 und 4, auf. Im Kopfbereich ist der Behälter mit einer Stegnaht 5 verschlossen, dreieckige "Ohren" 6 sind auf die Korpusflächen 3 und 4 umgelegt. Im Kopfbereich der Korpusfläche 1 ist eine Schrägfläche 7 zu erkennen, die aus dem durch die Grundfläche vorgegebenen Rechteckprofil des Behälters herausragt und auf dem ein Verschlußelement 8 aufgebracht ist. Dadurch weist die unterhalb des Verschlußelementes 8 befindliche Korpusfläche 1 eine Ausbauchung auf, so daß diese Fläche konvex aus dem quaderförmigen Grundkörper heraustritt. Die gegenüberliegende (rückwärtige) Korpusfläche 2 ist mit einer entsprechenden nicht näher bezeichneten Einbuchtung versehen, wie im folgenden näher erläutert ist.

In den Fig. 3 bis 5 ist der erfindungsgemäße Behälter in drei verschiedenen Seitenansichten dargestellt. Der Einfachheit halber wird der erfindungsgemäße Behälter nachfolgend anhand der Beschreibung seines Zuschnitts näher erläutert. In Fig. 6 ist der Zuschnitt des erfindungsgemäßen Behälters dargestellt, der aus jedem zweckmäßigem Material bestehen kann, vorzugsweise aus dem für Getränkeeinwegpackungen üblichen Verbundmaterial. Wie die Darstellung erkennen läßt, besteht der Zuschnitt aus einem viereckigen Bogen des entsprechenden Materials. Dieses Viereck gliedert sich durch die vertikalen Ecklinien 9, 10, 11, 12 und die Randlinien des Zuschnitts in fünf Hauptfelder, die späteren Seitenflächen 1, 2, 3 und 4 sowie einen Längsnahtstreifen 13. Dabei sind die durch die vertikalen Ecklinien 9, 10 bzw. 11, 12 und den oberen und unteren Rand des Zuschnitts definierten Hauptfelder 3 und 4 identisch.

Die Hauptfelder 1 und 2 unterscheiden sich jedoch in wesentlichen Merkmalen. Das Hauptfeld 1, durch die vertikalen Ecklinien 10 und 11 und den oberen und unteren Rand des Bogens definiert, verfügt im oberen Bereich über ein mittig angeordnetes viereckiges Feld 7 (die spätere Schrägfläche), das zur Aufnahme des Verschlußelementes 8 bestimmt ist. Dazu ist im Feld 7 eine Schwächung, beispielsweise Perforation 14, im Verbundmaterial vorgesehen. Von den Eckpunkten des Feldes 7 führen Faltlinien zu den Eckpunkten der die späteren Packungsohren 6 bildenden Dreiecke 15 und 16. Die beiden unteren Eckpunkte des Feldes 7 sind über Faltlinien 17 und 18 mit den mit der Bodenkantenfaltlinie 19 gebildeten Schnittpunkten des Feldes 1 verbunden, sie enden dort in den Ecken. Die Position des Feldes 7 und seine Dimensionierung sind variabel und beziehen sich auf den Platzbedarf bzw. die Höhe des Verschlußelementes 8. Um eine optimale Stapelung zu erreichen, empfiehlt es sich, die Dimensionierung und Positionierung der zuvor beschriebenen Fläche des Feldes 7 und der auf der rückwärtigen Seitenwand 2 entsprechenden Fläche 20 so auszubilden, daß diese auf derselben horizontalen Ebene liegt wie der höchste Punkt des Verschlußelementes 8.

Auch im rückwärtigen Hauptfeld 2 sind Faltlinien 21 und 22 zur Stabilisierung und Strukturierung der eingebuchteten Rückenfläche vorhanden. Diese verlaufen von den unteren Eckpunkten der Fläche 20 bis zu den mit der Bodenkantenfaltlinie 19 gebildeten Schnittpunkten des Feldes 2, dort wiederum bis zu den Ecken.

Die Hauptfelder 3 und 4 sowie der gesamte untere Bereich des Zuschnitts (unterhalb der Bodenkantenfaltlinie 19) wurde nicht erläutert, da diese Bereiche dem herkömmlichen Zuschnitt einer bekannten quaderförmigen Verbundpackung entsprechen.

Ein weiteres Ausführungsbeispiel ist in den Fig. 7 bis 12 beschrieben, wobei die verwendeten Bezugszeichen entsprechend angeordnet sind. Dieses Ausführungsbeispiel des erfindungsgemäßen Behälters zeigt eine Korpusfläche 1', die im Kopfbereich des Behälters in eine trapezförmige Schrägfläche 7' übergeht, die dazu bestimmt ist, das Verschlußelement 8 aufzunehmen. Wie aus dem in Fig. 12 dargestellten Zuschnitt dieses Ausführungsbeispiels des erfindungsgemäßen Behälters hervorgeht, ist auch die korrespondierende Fläche 20' der rückwärtigen Korpusfläche 2' trapezförmig ausgebildet.

Die unterhalb der Schrägfläche 7' bzw. Fläche 20' verlaufenden Faltlinien 17', 18' bzw. 21', 22' verlaufen nunmehr nicht bis in die Behälterecken, sondern treffen dabei außerhalb der Behälterecken jedoch innerhalb der Fläche 2' auf die Bodenkantenfaltlinie 19 auf. Diese Maßnahme hat den Vorteil, daß die Faltlinien 21', 22' aus dem Bereich der doppelten Materialführung (Längsnaht 13) gelenkt werden. Eine solche Ausgestaltung läßt sich natürlich auch beim ersten Ausführungsbeispiel gemäß den Fig. 1 bis 3 realisieren.

In den Fig. 13 bis 18 ist schließlich ein weiteres Ausführungsbeispiel des erfindungsgemäßen Behälters beschrieben. Dabei entspricht der Kopfbereich des Behälters im wesentlichen dem im ersten Ausführungsbeispiel (Fig. 1 bis 6). Hierbei ist jedoch die Stegnaht 5 zur anderen Seite umgelegt worden, so daß die Schrägfläche 7" größer ist als beim ersten Ausführungsbeispiel. Dies geht besonders gut aus Fig. 18 hervor. Im dort dargestellten Zuschnitt ist erkennbar, daß die Längsnaht 13' nunmehr nicht an der Rückseite, sondern an der Vorderseite des erfindungsgemäßen Behälters, nämlich an der Korpusfläche 1", gebildet wird. Aus diesem Grunde wird auch die Stegnaht 5 von der Korpusfläche 1" bzw. der Schrägfläche 7" wegweisend umgelegt, um eine zu starke Materialbiegung der Längsnaht zu vermeiden.

Aus den Fig. 13 bis 18 geht darüber hinaus schnell hervor, daß die unterhalb der Flächen 7" bzw. 20" angeordneten Faltlinien 17", 18" bzw. 21", 22" nicht bis zur Bodenkantenlinie 19, sondern nur etwa bis zur Behältermitte hinunter reichen. Eine solche Ausgestaltung ist hinsichtlich der Faltung des Zuschnittes weniger aufwendig und führt trotzdem zu den erfindungsgemäßen Vorteilen.

## Patentansprüche

1. Wiederverschließbarer Behälter, insbesondere eine Kartonkunststoffmehrschichtverbundpackung zur Aufnahme flüssiger oder pastöser Produkte, mit einer rechteckigen Grundfläche, vier im wesentlichen rechtwinklig zueinander angeordneten Seitenflächen (Korpusflächen (1, 2, 3, 4)), einem mit einer Stegnaht (5) nach dem Füllen des Behälters verschlossenen Kopfbereich und einem auf einer Schrägfläche (7) im Kopfbereich angeordneten Verschlußelement (8),
**dadurch gekennzeichnet, daß** der Behälter so gefaltet ist, daß die das Verschlußelement (8) tragende Schrägfläche (7) zumindest teilweise aus dem durch die Grundfläche vorgegebenen Rechteckprofil herausragt, so daß die unterhalb des Verschlußelementes (8) befindliche Korpusfläche (1) eine Ausbauchung aufweist und daß die der vorstehenden Korpusfläche (1) gegenüberliegende Korpusfläche (2) wenigstens im Kopfbereich eine entsprechende Einbuchtung aufweist.

2. Behälter nach Anspruch 1,
**dadurch gekennzeichnet, daß**
die Stegnaht (5) zur Schrägfläche (7) hin umgelegt ist.

3. Behälter nach Anspruch 1,
**dadurch gekennzeichnet, daß**
die umgelegte Stegnaht (5) von der Schrägfläche (7) wegweist.

4. Behälter nach einem der Ansprüche 1 bis 3,
**dadurch gekennzeichnet, daß**
die Ausbauchung bzw. Einbuchtung sich vom Kopfbereich bis zum Bodenbereich gleichmäßig verjüngt.

5. Behälter nach Anspruch 4,
**dadurch gekennzeichnet, daß**
sich die die Ausbauchung bzw. Einbuchtung bildenden Faltlinien (17, 18 und 21, 22) bis in die unteren Packungsecken fortsetzen.

6. Behälter nach Anspruch 4,
**dadurch gekennzeichnet, daß**
sich die die Ausbauchung bildenden Faltlinien bis zur unteren Vorderkante der Packung fortsetzen und im Bereich der Packungsecken enden.

7. Behälter nach einem der Ansprüche 1 bis 3,
**dadurch gekennzeichnet, daß**
die Ausbauchung bzw. Einbuchtung vom Kopfbereich her bis etwa zur halben Behälterhöhe hinunterreicht.

8. Behälter nach einem der Ansprüche 1 bis 7,
**dadurch gekennzeichnet, daß**
als Verschlußelement (8) ein Schraubverschluß vorgesehen ist.

## Claims

1. A re-closable container, in particular a cardboard plastic multilayer composite package for holding liquid or viscous products, comprising a rectangular base area; four side areas (body areas (1, 2, 3, 4)), arranged essentially at right angles in relation to each other; a top region which after filling of the package is closed by means of a web seam (5); and a closing element (8) arranged on an inclined area (7) in the top region,
**characterised in that**
the container is folded such that the inclined area (7) supporting the closing element (8) at least partially protrudes from the rectangular profile defined by the base area, so that the body area (1) situated below the closing element (8) comprises a protuberance and that the body area (2) opposite the outward extending body area (1), at least in the top region, comprises a recess in a corresponding shape.

2. The container according to claim 1,
**characterised in that**
the web seam (5) is folded over towards the inclined area (7).

3. The container according to claim 1,
**characterised in that**
the folded-over web seam (5) points away from the inclined area (7).

4. The container according to any one of claims 1 to 3,
**characterised in that**
the protuberance and the recess, respectively, evenly taper off from the top region to the bottom region.

5. The container according to claim 4,
**characterised in that**
the fold lines (17, 18 and 21, 22) forming the protuberance or recess, respectively, continue right down to the bottom corners of the package.

6. The container according to claim 4,
**characterised in that**
the fold lines forming the protuberance continue to the lower front edge of the package, ending in the region of the corners of the package.

7. The container according to any one of claims 1 to 3, **characterised in that**
the protuberance or recess, respectively, extends from the top region, approximately halfway down the container.

8. The container according to any one of claims 1 to 7, **characterised in that**
a screw-type closure is provided as a closing element (8).

## Revendications

1. Récipient pouvant être refermé, en particulier un emballage à couches composites en carton et matière plastique destiné à recevoir des produits liquides ou pâteux, comprenant une surface de base rectangulaire, quatre faces latérales (surfaces du corps (1, 2, 3, 4)) sensiblement perpendiculaires les unes aux autres, une zone de tête fermée par un joint cannelé (5) après le remplissage du récipient, et un élément de fermeture (8) disposé sur une surface inclinée (7) dans la zone de tête, **caractérisé en ce que** le récipient est plié de telle sorte que la surface inclinée (7) portant l'élément de fermeture (8) s'avance au moins en partie hors du profil rectangulaire prédéfini par la surface de base, de telle sorte que la surface du corps (1) située en dessous de l'élément de fermeture (8) comporte une partie convexe et **en ce que** la surface du corps (2) située face à la surface du corps (1) en saillie comporte au moins dans la zone de tête une partie en creux correspondante.

2. Récipient selon la revendication 1, **caractérisé en ce que** le joint cannelé (5) est rabattu vers la surface inclinée (7).

3. Récipient selon la revendication 1, **caractérisé en ce que** le joint cannelé (5) rabattu s'écarte de la surface inclinée (7).

4. Récipient selon l'une quelconque des revendications 1 à 3, **caractérisé en ce que** la partie convexe et la partie en creux rétrécissent uniformément à partir de la zone de tête vers la zone du fond.

5. Récipient selon la revendication 4, **caractérisé en ce que** les lignes de pliage (17, 18 et 21, 22) formant la partie convexe et la partie en creux se prolongent jusque dans les coins supérieurs de l'emballage.

6. Récipient selon la revendication 4, **caractérisé en ce que** les lignes de pliage formant la partie convexe et la partie en creux se prolongent jusque vers le bord avant inférieur de l'emballage et se terminent dans la zone des coins de l'emballage.

7. Récipient selon l'une quelconque des revendications 1 à 3, **caractérisé en ce que** la partie convexe et la partie en creux s'étendent à partir de la zone de tête jusque pratiquement à mi-hauteur du récipient.

8. Récipient selon l'une quelconque des revendications 1 à 7, **caractérisé en ce qu'**une fermeture à vis est prévue pour former l'élément de fermeture (8).
